# FASCICULE DE BREVET EUROPEEN

(11) **EP 1 736 212 B1**
(45) Date de publication et mention de la délivrance du brevet: **26.03.2008**
(21) Numéro de dépôt: 06290995.7
(22) Date de dépôt: 15.06.2006
(51) Int. Cl.: A63C 5/07, A63C 5/075

(54) **Perfectionnement pour planche de glisse sur neige**
Verbesserung für Schneegleibrett
Improvement for snow glide board

(30) Priorité: 20.06.2005 FR 0506254
(43) Date de publication de la demande: 27.12.2006
(73) Titulaire: Skis Rossignol S.A.S., 38430 Moirans (FR)
(72) Inventeur: Schrobiltgen, Thierry, 73160 Attignat Oncin (FR); Restani, Eric, 38140 La Murette (FR); Bregeon, Vincent, 38500 Voiron (FR); Cuier, Benjamin, 38250 Villard de Lans (FR); Vailli, Johan, 38500 Coublevie (FR)
(74) Mandataire: Gasquet, Denis

(56) Documents cités:
- EP-A- 1 331 026
- EP-B- 0 278 964
- EP-B- 0 610 272
- FR-A1- 2 686 799
- US-A- 2 560 693
- US-A- 5 393 086
- US-A- 5 704 628

## Description

La présente invention se rapporte à une planche de glisse sur neige telle qu'un ski, un monoski, un surf, ou autre. Elle concerne plus particulièrement un perfectionnement relatif à une planche de glisse comportant une embase, sur laquelle est fixé au moins un élément complémentaire.

La pratique des sports de glisse fait de plus en plus d'adeptes et a terriblement évolué ces dernières années avec des pratiquants de plus en plus exigeants quant à la qualité des produits. Tel est, par exemple, le cas des sports de glisse sur neige.

On connaît déjà de très nombreux modèles de planches de glisse, et notamment de skis, qui sont constitués par une poutre de forme allongée dont l'extrémité avant est relevée pour constituer la spatule, tandis que la surface inférieure comprend une semelle de glissement bordée par des carres métalliques.

Malgré tous les efforts développés par les constructeurs pour satisfaire la clientèle, il n'existe pas, à ce jour, de ski associant parfaitement le confort d'utilisation à des caractéristiques satisfaisantes de comportement dans les trajectoires, quel que soit le type de terrain, et quel que soit l'utilisateur.

Certaines tentatives ont été faites, comme par exemple par les constructions divulguées par les brevets français 2 670 392 et 2 675 391. La demanderesse, par son ski divulgué par le brevet français N° 2 726 193, a déjà proposé une construction de ski selon laquelle il est prévu un corps sur lequel est fixée une plate-forme.

La demanderesse a également proposé dans son brevet FR 2831 829, une plate-forme de rehaussement des fixations de chaussure, divisée en deux parties longitudinales posées chacune directement sur l'embase du ski reliées entre elles par un pont qui permet avantageusement au skieur, en fonction des virages à réaliser, d'exercer une pression différente sur chaque côté de la planche.

La demanderesse a enfin proposé dans sa demande de brevet non publiée FR 04 07955, un autre perfectionnement pour planche de glisse selon lequel un élément complémentaire constitué de deux parties longitudinales s'étendant longitudinalement de façon sensiblement parallèle et reliées entre elles par au moins une partie transversale de liaison, l'élément complémentaire étant fixé au moins dans la zone du patin de telle sorte que ses deux parties longitudinales soient situées latéralement dans des logements en creux pratiqués dans le corps de la planche.

Le document EP-A-0610272 divulgue également un élément complémentaire, fixé par une seule de ses extrémités.

La présente invention propose des skis polyvalents constitués d'une embase et d'au moins un élément complémentaire dont la coopération de formes, de dimensions et de structure, donne à l'ensemble du ski ses caractéristiques nécessaires, aussi bien de confort que de conduite de ski encore améliorées.

A cet effet, la planche de glisse sur neige telle qu'un ski, un monoski ou un surf, de plan vertical de symétrie général, comportant une partie principale, dite corps ou embase, et, une plate-forme fixée à l'embase dans la zone du patin et destinée à supporter les éléments de fixation d'une chaussure à la planche la planche comportant un élément complémentaire constitué d'au moins une partie longitudinale fixée au moins en partie à la plate-forme et s'étendant au moins en partie le long de l'embase, est caractérisée en ce qu'une extrémité de chaque partie longitudinale de l'élément complémentaire est fixée à plate-forme , dans la zone du patin, et l'autre extrémité libre est en appui contre l'embase dans une zone éloignée de la zone du patin de telle manière à ce que l'embase soit précontrainte par l'élément, même quand le ski est au repos, et en ce que la partie médiane de ladite partie longitudinale soit écartée de l'embase en formant un pont de pré-contrainte afin d'une part, d'augmenter, dans la zone d'appui libre, la pression locale appliquée par la chaussure et d'autre part, de constituer un moyen de rappel dynamique de l'embase vers sa position de repos,

Selon le mode préféré, l'embase comprend de chaque coté un dégagement latéral s'étendant longitudinalement pour constituer une nervure longitudinale, tandis que l'élément complémentaire constitué d'au moins une partie longitudinale s'étend au moins en partie le long du dégagement latéral de l'embase.

Selon une caractéristique complémentaire, la(les) partie(s) longitudinale(s) est(sont) fixée(s) de manière amovible à la plate-forme de manière à pouvoir fixer une autre partie longitudinale de longueur différente.

Selon une autre caractéristique, l'élément complémentaire (4) comporte quatre parties longitudinales dont deux d'une première longueur identique entre elles et fixées à l'avant de la plate-forme et deux d'une deuxième longueur identique entre elles, différente de la première et fixées à l'arrière de la plate-forme.

Selon une variante de réalisation la première longueur des parties fixées à l'avant de la plate-forme est supérieure à la deuxième longueur des parties fixées à l'arrière de la plate-forme.

Ajoutons que la première longueur des parties fixées à l'avant de la plate-forme est supérieure d'au moins 10% à la deuxième longueur des parties fixées à l'arrière de la plate-forme.

Selon le mode de réalisation préféré, la fixation amovible de chaque partie longitudinale à l'embase est réalisée de telle manière à éviter de démonter la plate-forme de l'embase.

Selon une autre caractéristique complémentaire, l'extrémité de chaque partie longitudinale en appui libre est montée en translation coulissante sur l'embase, tandis l'extrémité de chaque partie longitudinale en appui libre présente intérieurement une rainure destinée à translater sur une saillie allongée de forme complémentaire solidaire de l'embase.

L'invention concerne aussi l'élément allongé formant partie longitudinale d'un élément complémentaire de la planche selon l'une quelconque des revendications précédentes, caractérisé en ce qu'il est constitué d'une partie formant le pont destiné à s'étendre entre le trou de fixation amovible par vis de fixation et l'extrémité d'appui libre et une autre partie formant tige prolongeant le pont destinée à être logée dans un fourreau réalisé dans la plate-forme.

Par « pont de pré-contrainte », il faut comprendre dans le cadre de l'invention que la partie longitudinale de l'élément longitudinal forme un pont par rapport à l'embase et que son extrémité libre est en appui contre l'embase avec une contrainte non nulle lorsque l'embase est au repos, c'est-à-dire non sollicitée en flexion dynamique en conditions d'utilisation de la planche de glisse. Ainsi, dans le cadre de l'invention et tel que prévu dans le mode de réalisation illustré, le pont formé par l'élément longitudinal peut mettre en pré-contrainte l'embase de telle sorte que celle-ci soit déjà fléchie au repos (voir figure 1c) ou être lui-même fléchi au repos tout en maintenant l'embase non fléchie au repos.

De même, par « moyen de rappel dynamique », il faut comprendre dans le cadre de l'invention, un moyen de rappeler l'embase sollicitée en flexion dynamique en conditions d'utilisation de la planche de glisse, vers sa position de repos.

L'invention concerne également un élément allongé formant partie longitudinale d'un élément complémentaire de la planche selon l'invention.

L'invention concerne enfin un kit pour planche de glisse, caractérisé en ce qu'il comprend une ou deux ensembles de quatre éléments allongés selon l'invention de longueur différente deux à deux.

D'autres caractéristiques et avantages de l'invention se dégageront de la description qui va suivre en regard des dessins annexés qui ne sont donnés qu'a titre d'exemples non limitatifs.

Les figures 1a, 1b et 1c sont des vues respectivement en perspective, de dessus et latérale d'un premier mode de réalisation de la planche de glisse selon l'invention.

La figure 2 est une vue en perspective de l'embase et de la plate-forme de fixation avant la mise en place des éléments longitudinaux de son élément complémentaire.

Les figures 3a à 3k sont des vues en coupe transversale selon les sections respectivement A-A, B-B, C-C, D-D, E-E, F-F, G-G, H-H, I-I, J-J, K-K, de la planche selon la figure 1c.

La figure 4 est une vue en perspective éclatée d'une planche de glisse selon l'invention.

Les figures 5a et 5b sont des vues en perspective d'un kit de deux ensembles différentes de quatre éléments longitudinaux mis en place sur l'embase munie de la plate-forme de fixation.

L'invention sera décrite dans le cadre d'un ski de type alpin, mais elle s'applique aussi à tout type de planche de glisse tel que monoski, surf ou autre.

La figure 1 représente une planche de glisse sur neige (1) telle qu'un ski, de plan vertical de symétrie général (P), comportant une partie principale, dite corps ou embase (2), comprenant avantageusement un dégagement latéral (20a, 20b) s'étendant longitudinalement pour constituer une nervure longitudinale (21).

Le ski comporte également une plate-forme (3) fixée à l'embase dans la zone du patin (Z.P) et destinée à supporter les éléments de fixation d'une chaussure au ski,

Selon une caractéristique le ski comporte un élément complémentaire (4) constitué d'au moins une partie longitudinale (40, 41, 42, 43) fixée au moins en partie à la plate-forme (3) et qui s'étend au moins en partie le long du dégagement latéral (20a, 20b) de l'embase (2).

Selon un mode de réalisation de l'invention tel qu'illustré, une extrémité (40a, 41a, 42a, 43a) de chaque partie longitudinale (40, 41, 42, 43) de l'élément complémentaire (4) est fixée à la plate-forme (3), dans la zone du patin (Z.P), et l'autre extrémité (40b, 41b, 42b, 43b) est en appui avantageusement sous contrainte avec l'embase (2) dans une zone (Z.C) éloignée de la zone du patin (Z.P) de telle manière à ce que la partie médiane (40c, 41c, 42c, 43c) de ladite partie longitudinale soit écartée de l'embase en formant un pont (5) de pré-contrainte afin d'une part, d'augmenter, dans la zone de contact libre, la pression locale appliquée par la chaussure et d'autre part, de constituer un moyen de rappel dynamique de l'embase (2) vers sa position de repos.

Avantageusement, la(les) partie(s) longitudinale(s) (40, 41, 42, 43) est(sont) fixée(s) de manière amovible à la plate-forme (3) de manière à pouvoir fixer une autre partie longitudinale de longueur différente (40',41', 42',43'). Dans le mode de réalisation illustré, la fixation amovible est réalisée pour chaque partie longitudinale (40, 41, 42, 43) au moins partiellement au moyen d'une vis (6) dans la partie extrême de la zone du patin (Z.P). Une telle fixation permet de démonter une partie longitudinale rapidement et aisément afin de le changer avec une partie identique ou de longueur différente, voir de caractéristiques différentes.

Selon le mode de réalisation préféré de l'invention, l'élément complémentaire comporte quatre parties longitudinales (40, 41, 42, 43) dont deux (40,41) d'une première longueur identique (L1) entre elles et fixées à l'avant (AV) de la plate-forme (3) et deux (42, 43) d'une deuxième longueur (L2) identique entre elles, différente de la première et fixées à l'arrière (AR) de la plate-forme (3).

Selon ce même mode de réalisation, la première longueur (L1) des parties (40, 41) fixées à l'avant (AV) de la plate-forme est supérieure à la deuxième longueur (L2) des parties (42,43) fixées à l'arrière (AR) de la plate-forme (3).

Avantageusement, la première longueur (L1) des parties (40, 41) fixées à l'avant de la plate-forme est supérieure d'au moins 10% à la deuxième longueur (L2) des parties (42, 43) fixées à l'arrière (AR) de la plate-forme (3).

Avantageusement également, la fixation amovible de chaque partie longitudinale (40,41,42,43) à la plate-forme est réalisée de telle manière à éviter de démonter la plate-forme (3) de l'embase (2).

Selon le mode de réalisation préféré, l'extrémité de chaque partie longitudinale (40, 41, 42, 43) en appui libre est montée en translation coulissante sur l'embase (2). De préférence, l'extrémité de chaque partie longitudinale (40, 41, 42, 43) en appui libre présente une rainure longitudinale (400, 410, 420, 430) ouverte vers le bas destinée à translater sur une saillie longitudinale (70, 71, 72, 73) de forme complémentaire et solidaire de l'embase (2). La saillie longitudinale pouvant être partie intégrante de l'embase tel que cela est représenté ou être une pièce indépendante fixée à l'embase. Notons aussi que bien entendu la construction inverse peut être adoptée, à savoir que la saillie serait sur l'élément complémentaire et la rainure dans l'embase. Tel qu'illustré à la figure 4, l'élément allongé formant partie longitudinale d'un élément complémentaire de la planche tel que décrit ci-dessus est constitué d'une partie formant le pont (5) qui s'étend entre le trou de fixation amovible par vis de fixation (6) et l'extrémité d'appui libre et une autre partie formant tige destinée à être logé dans un fourreau (8) réalisé dans l'embase (3).

Ajoutons que dans le mode de réalisation illustré, la plate-forme de fixation (3) est fixée à l'embase (2) au moyen de quatre vis (90) traversantes ce mode de fixation permettant le blocage longitudinal de la plate-forme (3) par rapport à l'embase (2).

On notera que la plate-forme est constituée dans le mode de réalisation tel qu'illustré est constituée de deux parties, à savoir une partie supérieure (300) recevant plus particulièrement les fixations, et une partie inférieure (310) constituant la plate-forme proprement dite formant rehausse.

En outre, les extrémités (30, 31) de la partie supérieure (300) de la plate-forme (3) sont fixées uniquement avec la partie inférieure (310) de la plate-forme (3) au moyen de quatre vis (91) dont deux par extrémité. Le montage des deux vis (91) à une extrémité (30) ou (31) de la platine (3) est prévu avec une entretoise (92) et autorisant un jeu de coulissement entre chaque extrémité (30, 31) de la plate-forme (3) et celle (440, 441) de la partie inférieure (300) de la plate-forme (3). Ce jeu de coulissement permet d'augmenter le débattement obtenu entre l'embase (2) et la plate-forme (3) dans certaines configurations de mise en flexion de la planche.

Notons enfin que des pièces d'extrémité (93) réalisées en matériau compressible, de type caoutchouc, sont disposées aux extrémités (440, 441) de la partie inférieure (310) de la plate-forme (3) entre celles-ci et les éléments longitudinaux (40, 41, 42, 43). Ces pièces sont comprimées lors de la mise en flexion de la planche de glisse (1) en conditions d'utilisation et en se relâchant participent à la relance (rappel) dynamique de l'embase (2) vers sa position de repos.

Selon l'invention, il est avantageux de prévoir un kit (9) pour planche de glisse (1) comprenant un (10 ou 11) ou deux ensembles (10,11) de quatre éléments allongés (40, 41, 42, 43 et 40', 41', 42', 43') décrits ci-dessus de longueur différente deux ( L1, L2) à deux (L'1, L'2):
- une paire (10) d'éléments (40, 41, 42, 43) de plus grande longueur sera de préférence utilisée pour des situations de glisse de type « géant » c'est-à-dire des situations dans lesquelles le skieur aura besoin de faire des virages de grand rayon;
- une paire (11) d'éléments (40', 41', 42', 43') de plus petite longueur sera de préférence utilisée pour des situations de glisse de type « slalom », c'est-à-dire des situations dans lesquelles le skieur aura besoin de faire des virages serrés, c'est-à-dire de plus petit rayon.

Il va de soi aussi que l'on pourrait prévoir que les deux éléments allongés avant (40, 41) soit plus longs que les deux éléments allongés arrière (42, 43). On ne sortirait pas non plus du cadre de l'invention si l'élément avant gauche (40) était plus long que l'élément arrière gauche (42) alors que l'élément avant droit (41) serait plus court que l'élément arrière droit (42), ou si l'élément avant gauche (40) était plus court que l'élément arrière gauche (42) alors que l'élément avant droit (41) serait plus long que l'élément arrière droit (42).

La partie longitudinale de l'élément complémentaire selon invention telle que décrite :
- permet d'augmenter la pression appliquée par l'utilisateur directement dans la zone d'appui libre et de la répercuter ainsi au niveau de la carre, ce qui facilite les prises de carre et les amorces de virage qui en découlent ;
- constitue un moyen simple et efficace de rappel dynamique de l'embase vers sa position de repos lorsqu'elle est sollicitée en flexion dynamique lors de la glisse.

Bien entendu, l'invention n'est pas limitée aux modes de réalisation décrits et représentés à titre d'exemples, mais elle comprend aussi tous les équivalents techniques ainsi que leurs combinaisons.

Par exemple, si dans le mode de réalisation préféré tel qu'illustré, la partie longitudinale de l'élément complémentaire est constituée d'un pont et d'une tige destinée à être logée dans le fourreau montré, il peut très bien être réalisé une partie longitudinale sans tige, la fixation amovible de la partie longitudinale étant réalisée uniquement au moyen d'une vis de fixation toujours en évitant de démonter la plate-forme de l'embase lors du démontage de la(des) partie(s) longitudinale(s).

De même, si dans le mode de réalisation préféré tel qu'illustré, la partie centrale de l'élément complémentaire est fixée par rapport à l'embase en définissant un espace creux constituant le fourreau, elle peut très bien épouser l'embase sur toute sa longueur. Il va de soi aussi que l'embase pourrait ne pas comprendre de dégagements latéraux, et donc ne pas comprendre de nervure longitudinale.

On a compris aussi que la plate-forme (3) qui s'étend selon le mode de réalisation représenté sur une longueur suffisamment longue pour recevoir les fixations destinées à retenir la chaussure, pourrait être constituée par deux parties indépendantes, à savoir constituée par une partie avant et une partie arrière.

On a compris aussi que les éléments complémentaires sont précontraints et mis en tension lors de leur montage sur l'embase afin de donner une précontrainte de flexion à cette dernière, même en position de repos, l'appui sur l'embase des éléments se faisant avec un effort d'appui initial.

## Revendications

1. Planche de glisse sur neige (1) telle qu'un ski, un monoski ou un surf, de plan vertical de symétrie général (P), comportant une partie principale, dite corps ou embase (2), et, une plate-forme (3) fixée à l'embase (2) dans la zone du patin (Z.P) et destinée à supporter les éléments de fixation d'une chaussure à la planche la planche (1) comportant un élément complémentaire (4) constitué d'au moins une partie longitudinale (40, 41, 42, 43) fixée au moins en partie à la plate-forme et s'étendant au moins en partie le long de l'embase, **caractérisée en ce qu'**une extrémité (40a, 41a, 42a, 43a) de chaque partie longitudinale de l'élément complémentaire est fixée à plate-forme (2), dans la zone du patin (Z.P), et l'autre extrémité (40b, 41b, 42b, 43b) libre est en appui contre l'embase dans une zone (Z.C) éloignée de la zone du patin de telle manière à ce que la contrainte sur l'embase ne soit pas nulle quand elle est au repos, et **en ce que** la partie médiane (40c, 41c, 42c, 43c) de ladite partie longitudinale soit écartée de l'embase (2) en formant un pont (5) de précontrainte, afin d'une part, d'augmenter, dans la zone d'appui libre, la pression locale appliquée par la chaussure et d'autre part, de constituer un moyen de rappel dynamique de l'embase (2) vers sa position de repos,

2. Planche de glisse sur neige (1) selon la revendication 1, **caractérisée en ce que** l'embase (2) comprend de chaque coté un dégagement latéral (20a, 20b) s'étendant longitudinalement pour constituer une nervure longitudinale (21), tandis que l'élément complémentaire (4) constitué d'au moins une partie longitudinale (40, 41, 42, 43) s'étend au moins en partie le long du dégagement latéral (20a, 20b) de l'embase.

3. Planche de glisse sur neige (1) selon la revendication 1 ou 2, **caractérisée en ce que** la(les) partie(s) longitudinale(s) (40, 41, 42, 43) est(sont) fixée(s) de manière amovible à la plate-forme (3) de manière à pouvoir fixer une autre partie longitudinale (40', 41', 42', 43') de longueur différente.

4. Planche de glisse sur neige (1) selon l'une quelconque des revendications précédentes, **caractérisée en ce que** l'élément complémentaire (4) comporte quatre parties longitudinales (40, 41, 42, 43) dont deux (40, 41) d'une première longueur identique entre elles et fixées à l'avant (AV) de la plate-forme (3) et deux (42,43) d'une deuxième longueur identique entre elles, différente de la première et fixées à l'arrière (AR) de la plate-forme.

5. Planche de glisse sur neige (1) selon la revendication 4, **caractérisée en ce que** la première longueur (L1) des parties (40, 41) fixées à l'avant (AV) de la plate-forme (3) est supérieure à la deuxième longueur (L2) des parties (42, 43) fixées à l'arrière (AR) de la plate-forme (3).

6. Planche de glisse sur neige (1) selon la revendication 5, **caractérisée en ce que** la première longueur (L1) des parties (40, 41) fixées à l'avant (AV) de la plate-forme (3) est supérieure d'au moins 10% à la deuxième longueur (L2) des parties fixées à l'arrière (AR) de la plate-forme (3).

7. Planche de glisse sur neige (1) selon l'une quelconque des revendications 5 à 6, **caractérisée en ce que** la fixation amovible de chaque partie longitudinale à l'embase est réalisée de telle manière à éviter de démonter la plate-forme (3) de l'embase (2).

8. Planche de glisse sur neige selon l'une quelconque des revendications précédentes, **caractérisée en ce que** l'extrémité de chaque partie longitudinale (40, 41, 42, 43) en appui libre est montée en translation coulissante sur l'embase (2).

9. Planche de glisse sur neige selon la revendication 8, **caractérisée en ce que** l'extrémité de chaque partie longitudinale en appui libre présente intérieurement une rainure longitudinale(400, 410, 420, 430) ouverte vers le bas destinée à translater sur une saillie (70, 71, 72, 73) allongée de forme complémentaire solidaire de l'embase (2).

10. Elément allongé formant partie longitudinale (40, 41, 42, 43) d'un élément complémentaire (4) de la planche selon l'une quelconque des revendications précédentes, **caractérisé en ce qu**'il est constitué d'une partie formant le pont (5) destiné à s'étendre entre le trou de fixation amovible par vis de fixation (6) et l'extrémité d'appui libre et une autre partie formant tige prolongeant le pont destinée à être logée dans le fourreau (8) délimité par l'espace entre la partie centrale de l'élément complémentaire (4) et l'embase (3).

11. Elément complémentaire (4) pour planche de glisse sur neige (1) tel qu'un ski, un monoski ou un surf, **caractérisé en ce qu**'il est constitué par une partie longitudinale (40, 41, 42, 43) destiné à être fixé à la plate-forme (3) par l'une de ses extrémités (40a,41a,42a,43a), tandis que l'autre extrémité (40b, 41b, 42b, 43b) est libre tandis que ledit élément est destiné à mettre en précontrainte la planche de glisse.

12. Kit (9) pour planche de glisse, **caractérisé en ce qu**'il comprend un ensemble (10 ou 11) de quatre éléments allongés (40, 41, 42, 43 et 40', 41', 42', 43') selon la revendication 11 de longueur différente deux (L1, L2) à deux (L'1, L'2).

## Claims

1. Board for sliding on snow (1), such as a ski, monoski or snowboard, having a general vertical plane of symmetry (P), comprising a main part known as the body or base (2) and a platform (3) fixed to the base (2) in the sliding zone (Z.P) and adapted to support the means for securing a shoe to the board, the board (1) comprising a complementary element (4) consisting of at least one longitudinal part (40, 41, 42, 43) fixed at least partly to the platform and extending at least partly along the base, **characterised in that** one end (40a, 41 a, 42a, 43a) of each longitudinal part of the complementary element is fixed to the platform (2), in the sliding zone (Z.P), and the free other end (40b, 41b, 42b, 43b) abuts on the base in a zone (Z.C.) remote from the sliding zone such that the stress on the base is not zero when it is at rest, and **in that** the median part (40c, 41c, 42c, 43c) of said longitudinal part is at a spacing from the base (2), forming a prestressing bridge (5), so as to increase the local pressure applied by the shoe in the free abutment zone, on the one hand, and so as to form a means for dynamically returning the base (2) towards its resting position, on the other hand.

2. Board for sliding on snow (1) according to claim 1, **characterised in that** the base (2) comprises, on each side, a lateral recess (20a, 20b) extending longitudinally so as to form a longitudinal rib (21), while the complementary element (4) consisting of at least one longitudinal part (40, 41, 42, 43) extends at least partly along the lateral recess (20a, 20b) in the base.

3. Board for sliding on snow (1) according to claim 1 or 2, **characterised in that** the longitudinal part(s) (40, 41, 42, 43) is (are) removably fixed to the platform (3) so as to be able to secure another longitudinal part (40', 41', 42', 43') of a different length.

4. Board for sliding on snow (1) according to any one of the preceding claims, **characterised in that** the complementary element (4) comprises four longitudinal parts (40, 41, 42, 43), two of which (40, 41) are of a first length, identical to one another and fixed to the front (AV) of the platform (3), and two of which (42, 43) are of a second length, identical to one another, different from the first, and fixed to the rear (AR) of the platform.

5. Board for sliding on snow (1) according to claim 4, **characterised in that** the first length (L1) of the parts (40, 41) fixed to the front (AV) of the platform (3) is greater than the second length (L2) of the parts (42, 43) fixed to the rear (AR) of the platform (3).

6. Board for sliding on snow (1) according to claim 5, **characterised in that** the first length (L1) of the parts (40, 41) fixed to the front (AV) of the platform (3) is at least 10% greater than the second length (L2) of the parts fixed to the rear (AR) of the platform (3).

7. Board for sliding on snow (1) according to any one of claims 5 and 6, **characterised in that** the removable fixing of each longitudinal part to the base is carried out so as to avoid dismantling the platform (3) from the base (2).

8. Board for sliding on snow according to any one of the preceding claims, **characterised in that** the end of each longitudinal part (40, 41, 42, 43) is mounted in sliding translation on the base (2).

9. Board for sliding on snow according to claim 8, **characterised in that** the freely abutting end of each longitudinal part has a longitudinal groove (400, 410, 420, 430) on the inside, which is open downwardly and is adapted to be moved in translation over an elongate projection (70, 71, 72, 73) of complementary shape integrally formed on the base (2).

10. Elongate element forming a longitudinal part (40, 41, 42, 43) of a complementary element (4) of the board according to any one of the preceding claims, **characterised in that** it consists of a part forming the bridge (5) which is intended to extend between the hole for removable fixing by means of fixing screws (6) and the free abutment end and another part forming a rod that extends the bridge and is adapted to be accommodated in the socket (8) delimited by the space between the central part of the complementary element (4) and the base (3).

11. Complementary element (4) for a board for sliding on snow (1) such as a ski, a monoski or a snowboard, **characterised in that** it consists of a longitudinal part (40, 41, 42, 43) adapted to be fixed to the platform (3) by one of its ends (40a, 41a, 42a, 43a), while the other end (40b, 41b, 42b, 43b) is free, the said element being adapted to subject the board to prestressing.

12. Kit (9) for a ski or snowboard, **characterised in that** it comprises a set (10 or 11) of four elongate elements (40, 41, 42, 43 and 40', 41', 42', 43') according to claim 11 of different lengths, two (L1, L2) by two (L'1, L'2).

## Patentansprüche

1. Schneegleitbrett (1) wie ein Ski, Monoski oder ein Surfbrett, mit vertikaler Hauptsymmetrie - Ebene (P) umfassend einen Körper oder Sockel (2) genannten Hauptteil und eine Plattform (3), die im Kufen - Bereich (Z. P) am Sockel befestigt ist und dazu bestimmt ist, die Elemente zur Befestigung eines Schuhs am Brett zu tragen, wobei das Brett (1) ein Zusatzelement (4) umfasst, das aus mindestens einem Längsteil (40, 41, 42, 43) besteht, der mindestens teilweise an der Plattform befestigt ist und sich mindestens teilweise entlang dem Sockel erstreckt , **dadurch gekennzeichnet, dass** ein Ende (40a, 41 a, 42a, 43a) jedes Längsteils des Zusatzelements im Kufen - Bereich (Z. P) an der Plattform (2) befestigt ist und das andere freie Ende (40b, 41 b, 42b, 43b) sich in einem Bereich (Z. C), der entfernt vom Kufen - Bereich ist, aufstützt, so dass die auf den Sockel ausgeübte Spannung nicht Null ist, wenn sie sich in der Ruhestellung befindet, und dass der mittlere Teil (40c, 41c, 42c, 43c) des besagten Längsteils vom Sockel (2) entfernt wird, indem eine Vorspannungs-Brücke (5) gebildet wird, um einerseits im Bereich des freien Abstützens den lokalen Druck zu erhöhen, der durch den Schuh ausgeübt wird und andererseits ein dynamisches Rückstellmittel des Blocks (2) in seine Ruhestellung zu bilden.

2. Schneegleitbrett (1) nach Anspruch 1, **dadurch gekennzeichnet, dass** der Sockel (2) auf jeder Seite eine laterale Verlängerung (20a, 20b) umfasst, die sich in Längsrichtung erstreckt, um eine Längsrippe (21) zu bilden, während das Zusatzelement (4), das aus mindestens einem Längsteil (40, 41, 42, 43) besteht, sich mindestens teilweise entlang der lateralen Verlängerung (20a, 20b) des Sockels erstreckt.

3. Schneegleitbrett (1) nach Anspruch 1 oder 2, **dadurch gekennzeichnet, dass** das (die) Längsteil (e) (40, 41, 42, 43) lösbar an der Plattform (3) befestigt ist (sind), um ein anderes Längsteil (40', 41', 42', 43') mit unterschiedlicher Länge befestigen zu können.

4. Schneegleitbrett (1) nach einem der vorhergehenden Ansprüche, **dadurch gekennzeichnet, dass** das Zusatzelement (4) vier Längsteile (40, 41, 42, 43) umfasst, von denen zwei (40, 41) eine erste gleiche Länge untereinander aufweisen und an der Vorderseite (AV) der Plattform (3) befestigt sind und zwei (42, 43) eine zweite gleiche Länge untereinander aufweisen und an der Hinterseite (AR) der Plattform befestigt sind.

5. Schneegleitbrett (1) nach Anspruch 4, **dadurch gekennzeichnet, dass** die erste Länge (L1) der an der Vorderseite (AV) der Plattform (3) befestigten Teile (40, 41) größer ist die zweite Länge (L2) der an der Hinterseite (AR) der Plattform (3) befestigten Teile (42, 43).

6. Schneegleitbrett (1) nach Anspruch 5, **dadurch gekennzeichnet, dass** die erste Länge (L1) der an der Vorderseite (AV) der Plattform (3) befestigten Teile (40, 41) mindestens 10 % größer ist die zweite Länge (L2) der an der Hinterseite (AR) der Plattform (3) befestigten Teile (42, 43).

7. Schneegleitbrett (1) nach einem der Ansprüche 5 bis 6, **dadurch gekennzeichnet, dass** die lösbare Befestigung von jedem Längsteil am Sockel so durchgeführt wird, dass vermieden wird, die Plattform (3) des Sockels (2) abzubauen.

8. Schneegleitbrett (1) nach einem der vorhergehenden Ansprüche, **dadurch gekennzeichnet, dass** das Ende jedes frei abgestützten Längsteils (40, 41, 42, 43) für eine gleitende Translation auf dem Sockel (2) montiert ist.

9. Schneegleitbrett (1) nach Anspruch 8, **dadurch gekennzeichnet, dass** das Ende jedes frei abgestützten Längsteils im Innern eine nach unten offene Längsrille (400, 410, 420, 430) aufweist, die dazu bestimmt ist, eine Translationsbewegung über eine langgestreckte Auskragung (70, 71, 72, 73) auszuüben, die eine komplementäre mit dem Sockel (2) einstückige Form aufweist.

10. Langgestrecktes Element, das ein Längsteil (40, 41, 42, 43) eines Zusatzelements (4) des Bretts nach einem der vorangehenden Ansprüche bildet, **dadurch gekennzeichnet, dass** es aus einem Teil besteht, das die Brücke (5) bildet, die dazu bestimmt ist, sich zwischen dem Loch zur lösbaren Befestigung durch Befestigungsschrauben (6) und dem freien Anstützende und einem anderen Teil zu erstrecken, der einen die Brücke verlängernden Stab bildet, der dazu bestimmt ist, in dem Futteral (8) gelagert zu werden, das durch den Raum zwischen dem Zentralteil des Zusatzelements (4) und dem Sockel (3) begrenzt wird.

11. Zusatzteil (4) für ein Schneegleitbrett (1) wie ein Ski, Monoski oder ein Surfbrett, **dadurch gekennzeichnet, dass** es aus einem Längsteil (40, 41, 42, 43) besteht, das dazu bestimmt ist, an der Plattform (3) durch eines der Enden (40a, 41a, 42a, 43a) befestigt zu werden während das andere Ende (40b, 41 b, 42b, 43b) frei ist, während das Zusatzteil dazu bestimmt ist, das Gleitbrett unter Spannung zu setzen.

12. Bausatz (9) für Gleitbrett, **gekennzeichnet durch** ein Ensemble (10 oder 11) von vier längsgestreckten Elementen (40, 41, 42, 43 und 40', 41', 42', 43') gemäß Anspruch 11 mit paarweise unterschiedlicher Länge zwei (L1, L2 - L'1, L'2).
